# EUROPÄISCHE PATENTSCHRIFT

(11) **EP 0 719 587 B1**
(45) Veröffentlichungstag und Bekanntmachung des Hinweises auf die Patenterteilung: **19.03.2003**
(21) Anmeldenummer: 95119779.7
(22) Anmeldetag: 15.12.1995
(51) Int. Cl.: B05B 1/18, B05B 15/02

(54) **Brausekopf, insbesondere für eine Handbrause**
Shower head, in particular for a hand-held shower
Pomme de douche, en particulier pour une douche à main

(30) Priorität: 29.12.1994 DE 4447115
(43) Veröffentlichungstag der Anmeldung: 03.07.1996
(73) Patentinhaber: HANSA METALLWERKE AG, 70567 Stuttgart (DE)
(72) Erfinder: Huber, Roland, CH-5604 Hendschiken (CH)
(74) Vertreter: Ostertag, Ulrich, Dr.

(56) Entgegenhaltungen:
- US-A- 2 402 741
- US-A- 2 559 894
- US-A- 5 228 625

## Beschreibung

Die Erfindung betrifft einen Brausekopf, insbesondere für eine Handbrause, mit
a) einem im wesentlichen glockenförmigen Gehäuse, in dem mindestens ein mit einem Wasserzulaufkanal verbindbarer Wasserraum ausgebildet ist;
b) einem Brauseboden, welcher das glockenförmige Gehäuse nach unten abschließt und umfaßt:
   ba) eine Lochplatte aus starrem Material, die eine Vielzahl von Durchgangsbohrungen aufweist;
   bb) eine Vielzahl von schlauchartigen Düseneinsätzen, die aus verhältnismäßig weichem, elastischem Material bestehen, jeweils von einem in einer Wasseraustrittöffnung endenden Düsenkanal durchzogen sind und jeweils durch eine Durchgangsbohrung der Lochplatte hindurchgeführt sind,
c) einer Dichtung, welche den Brauseboden gegen das Gehäuse oder einen im Gehäuse angeordneten Einsatz abdichtet, die gemeinsam mit den Düseneinsätzen aus demselben Material wie diese hergestellt ist und einstückig mit den Düseneinsätzen zusammenhängen, oder
   mehreren Dichtungen, welche den Brauseboden gegen das Gehäuse und einen im Gehäuse angeordneten Einsatz oder mehrere im Gehäuse angeordnete Einsätze abdichten, die gemeinsam mit den Düseneinsätzen aus demselben Material wie diese hergestellt sind und einstückig mit den Düseneinsätzen zusammenhängen.

Es ist bekannt, daß die Wasseraustrittsöffnungen an Brauseböden dazu neigen, im Laufe der Nutzungsdauer des Brausekopfes zu verkalken. Dies äußert sich zunächst in einem Strahlbild, dessen Geometrie vom Neuzustand abweicht, sowie einer geringeren abgegebenen Literleistung. Die Kalkablagerungen können soweit fortschreiten, daß schließlich die Wasseraustrittsöffnungen vollständig verstopft sind.

Aus diesem Grunde ist es z. B. aus dem DE-GM 90 17 978 oder dem DE-GM 93 03 986 bekannt, die Wasseraustrittsöffnungen an schlauchartigen Düseneinsätzen aus weichelastischem Material auszubilden. Diese können durch manuelles Überstreichen so mechanisch gewalkt werden, daß die an den Mantelflächen der Düsenkanäle, insbesondere im Bereich der Wasseraustrittsöffnungen, abgelagerten Kalkschichten abgesprengt werden. Der Wasserdurchfluß durch die Wasseraustrittsöffnungen im Brauseboden ist dann wieder frei.

Die Abdichtung zwischen dem Brauseboden und dem glockenförmigen Gehäuse erfolgt in diesen Fällen durch O-Ringdichtungen, die als gesonderte Teile hergestellt und montiert werden. Sowohl durch die Herstellung als auch die Lagerhaltung und die Montage dieser gesonderten Dichtungen entstehen Kosten.

Aus der US-PS 24 02 741 ist ein Brausekopf der eingangs genannten Art bekannt. Bei diesem sind alle Düseneinsätze einstückig an einer Platte zusammengefaßt, die sich an der Innenseite der starren Lochplatte entlang erstreckt. Diese die Düseneinsätze verbindende Platte ist an ihrem Außenumfang mit einer Dichtlippe versehen, welche der Abdichtung zwischen dem Brauseboden und dem Gehäuse dient. Hier geht es also darum, ein ohnehin vorhandenes Teil, nämlich die die Düseneinsätze miteinander verbindende Platte, gleichzeitig als Dichtung einzusetzen. Über Dichtungen, die sich nicht in unmittelbarer Nähe zu den Düseneinsätzen befinden und mit diesen auch in keiner funktionalen Beziehung stehen, ist in dieser Druckschrift nichts ausgesagt.

Aufgabe der vorliegenden Erfindung ist es, einen Brausekopf der eingangs genannten Art derart auszugestalten, daß er insgesamt preisgünstiger hergestellt werden kann.

Diese Aufgabe wird bei einem Brausekopf der eingangs genannten Art dadurch gelöst, daß
d) mindestens eine Dichtung über mindestens eine Materialfahne mit mindestens einem Düseneinsatz verbunden ist.

Erfindungsgemäß wird der einstückige Zusammenhang zwischen den Düseneinsätzen und den hiervon auch entfernten Dichtungen durch eine gesonderte Materialfahne hergestellt. Die Materialfahne kann dabei in einer in der Innenfläche der Lochplatte eingeformten Nut angeordnet sein.

Bei einer sehr vorteilhaften Ausführungsform der Erfindung sind die Düseneinsätze einstückig mit einer Stoßschutzplatte ausgebildet, die im wesentlichen die ganze Außenfläche der Lochplatte abdeckt und aus demselben Material wie die Düseneinsätze besteht. Diese Stoßschutzplatte bildet, wie der Name bereits zum Ausdruck bringt, einen Stoßschutz der Außenfläche der Lochplatte, die ja selbst aus starrem Material besteht und selbst nicht so stoßbeständig ist. Auch diese Stoßschutzplatte läßt sich aufgrund der gemeinsamen Herstellung mit den Düseneinsätzen ohne nennenswerte zusätzliche Kosten verwirklichen.

Wird eine derartige Stoßschutzplatte verwendet, so ist auch eine Ausgestaltung der Erfindung in der Weise von Vorteil, daß die Dichtung über mindestens eine Materialfahne, die sich durch eine Bohrung in der Lochplatte hindurch erstreckt, mit der Stoßschutzplatte verbunden ist. Die Stoßschutzplatte, die ja auf der der Dichtung gegenüberliegenden Seite der Lochplatte angeordnet ist, läßt sich praktisch unabhängig von der jeweiligen Position der Dichtung durch die verbindende Bohrung in der Lochplatte immer auf kurzem Wege erreichen.

Im allgemeinen sind Brauseböden mit kreisförmigem Umfang versehen, weshalb auch die Dichtung zwischen Brauseboden und restlichem Brausekopf im allgemeinen als Ringdichtung ausgebildet ist. In diesen Fällen empfiehlt es sich, daß mehrere Materialfahnen über den Umfang der Dichtung verteilt vorgesehen sind. Diese Mehrzahl von Materialfahnen stellt einen guten Materialfluß beim Spritzen der Düseneinsätze, der Stoßschutzplatte und der Dichtungen sicher. Sie sorgen außerdem für einen guten Zusammenhalt der verschiedenen Komponenten des Brausebodens einschließlich der Dichtung(en), auch wenn das weichelastische Material nicht in zwei Komponententechnik an die starre Lochplatte angespritzt ist, also bereits aus diesem Grunde an der starren Lochplatte festgelegt ist.

Selbstverständlich ist aber unabhängig hiervon das Anspritzen aller weichelastischer Komponenten an die starre Lochplatte in der bekannten Zweikomponententechnik im Rahmen der Erfindung möglich und von Vorteil.

Ein Ausführungsbeispiel der Erfindung wird nachfolgend anhand der Zeichnung näher erläutert; die einzige Figur zeigt die (Teil-)Seitenansicht eines Brausekopfes, teilweise im Schnitt.

Der dargestellte Brausekopf umfaßt in an und für sich bekannter Weise ein glockenförmiges Gehäuse 2, dessen offenes, unteres Ende durch einen mehrteiligen Brauseboden 1 abgeschlossen ist. Der Brauseboden 1 ist mittels einer zentralen Schraube 3 an den innerhalb des Gehäuses 2 untergebrachten Einbauten des Brausekopfes in hier nicht näher interessierender Weise lösbar befestigt.

Der Brauseboden 1 seinerseits umfaßt eine Lochplatte 1a aus verhältnismäßig starrem Kunststoffmaterial, die an der Außenfläche, also an der in der Zeichnung nach unten zeigenden Fläche, mit einer Stoßschutzplatte 1b aus verhältnismäßig weichem, elastischem Material abgedeckt ist. Die Stoßschutzplatte 1b kann ebenso wie alle diejenigen noch zu beschreibenden Komponenten, die aus demselben verhältnismäßig weichen, elastischen Kunststoffmaterial bestehen, in Zweikomponenten-Technik an die Lochplatte 1a angespritzt werden. Die Stoßschutzplatte 1b überdeckt im wesntlichen die gesamte Außenfläche der Lochplatte 1a.

Die Lochplatte 1a des Brausebodens 1 weist in an und für sich bekannter Weise mehrere Sätze von Durchgangsöffnungen 4, 5 auf, die auf konzentrischen Kreisen um die Mittelachse des Brausebodens 1 herum in regelmäßigen Winkelabständen angeordnet sind. Das genaue Lochmuster, welches von den Durchgangsöffnungen 4, 5 der Lochplatte 1a gebildet wird, ist im vorliegenden Zusammenhang ohne Belang.

Die im Durchmesser etwas größeren Durchgangsöffnungen 5 der Lochplatte 1a werden jeweils von einem schlauchartigen Düseneinsatz 6 durchsetzt, der eine verhältnismäßig geringe axiale Länge aufweist, also die Lochplatte 1a an der oberen (zum Inneren des Gehäuses 2 des Brausekopfes gewandten) Seite nur geringfügig überragt. Die schlauchartigen Düseneinsätze 6 werden jeweils von einem Düsenkanal 7 verhältnismäßig großen Querschnittes axial durchsetzt, der sich beim dargestellten Ausführungsbeispiel zur Außenseite hin konisch verjüngt. Die schlauchartigen Düseneinsätze 6 sind zudem einstückig an die Stoßschutzplatte 1b angeformt und bestehen aus demselben Material wie diese.

Auch die Durchtrittsöffnungen 4 der Lochplatte 1a werden jeweils von schlauchartigen Düseneinsätzen 8 durchsetzt, die mit der Stoßschutzplatte 1b einstückig sind, die jedoch eine größere axiale Länge als die Düseneinsätze 6 besitzen, also auf der Innenseite der Lochplatte 1a weiter überstehen. Die schlauchartigen Düseneinsätze 8 werden ebenfalls jeweils von Düsenkanälen 9 durchzogen, die im Vergleich zu den Düsenkanälen 7 der Düseneinsätze 6 einen kleinen Querschnitt aufweisen. Auch die Düsenkanäle 9 verjüngen sich jeweils von innen nach außen.

Am äußeren Ende besitzen die Düseneinsätze 6 eine spezielle Formgebung, welche dort ein mechanisches Walken durch die überstreichende Hand des Benutzers erleichtert, um Kalkablagerungen in den Düsenkanälen 9, insbesondere in der Nähe der Wasseraustrittsöffnungen 11, abzusprengen. Diese Formgebung ist im vorliegenden Zusammenhang von untergeordneter Bedeutung und wird daher nicht näher beschrieben.

Wenn der Brauseboden 1, wie in der Zeichnung dargestellt, an dem Gehäuse 2 des Brausekopfes montiert ist, ragen die axial kürzeren schlauchartigen Düseneinsätze 6 in einen ersten innerhalb des Gehäuses 2 ausgebildeten Wasserraum 13. Die axial innenliegenden Enden der axial längeren schlauchartigen Düseneinsätze 8 dagegen werden in Durchgangsbohrungen 14 einer inneren Trennwand 15 aufgenommen, welche Teil eines Einsatzes 20 ist und den ersten Wasserraum 13 innerhalb des Gehäuses 2 von einem zweiten Wasserraum 16 trennt, der einen größeren Abstand von dem Brauseboden 1 aufweist.

Der Einsatz 20 besitzt außerdem eine Mittelbohrung 21, die koaxial zu der zentralen Befestigungsschraube 3 in Richtung auf den Brauseboden 1 zu verläuft. In der Nähe des Brausebodens 1 ist die Mittelbohrung 21 durch eine Erweiterung 22 verlängert, die an ihrem kreisförmigen Außenumfang von einem ringförmigen Kragen 23 begrenzt ist. Der Kragen 23 liegt mit seiner ringförmigen Stirnfläche an der Oberseite der Lochplatte 1a an. In einer Nut 24 an der Oberseite der Lochplatte 1a ist eine Ringdichtung 25 untergebracht, welche den Durchgang von Luft und/oder Wasser durch den Spalt zwischen Kragen 23 und Lochplatte 1a verhindert. Die Nut 24 in der Lochplatte 1a steht über mehrere, über den Umfang verteilte achsparallele Bohrungen verhältnismäßig kleinen Durchmessers mit der Außenfläche der Lochplatte 1a in Verbindung. Die Ringdichtung 25 besteht aus demselben Material wie die Stoßschutzplatte 1b und die Düseneinsätze 6 und 8. Sie steht mit der Stoßschutzplatte 1b über die Bohrungen 26 der Lochplatte 1a durchdringende Materialfahnen 33 einstückig in Verbindung.

Auf einem Kreis mit einem Radius, der kleiner als der Radius des Ringbundes 23 am Einsatz 20 ist, ist die Lochplatte 1a mit mehreren über den Umfang verteilten Durchgangsbohrungen 27 versehen, die sich in entsprechenden Durchgangsbohrungen 28 der Stoßschutzplatte 1b axial fortsetzen. Nur eine dieser Durchgangsbohrungen 27 bzw. 28 ist in der Zeichnung erkennbar.

Eine zweite ringförmige Dichtung 29, die ebenfalls aus demselben Material wie die Stoßschutzplatte 1b und die Düseneinsätze 6 und 8 gefertigt ist, liegt in einer Stufe 30 ein, die an der Innenseite der Lochplatte 1a in deren radial äußerstem Bereich ausgeformt ist. Die Ringdichtung 29 steht über mehrere über den Umfang des Brausebodens hinweg verteilte Materialfahnen 31 mit den benachbarten Düseneinsätzen 6 bzw. 8 einstückig in Verbindung. Die Ringdichtung 29 dichtet drei Teile gegeneinander ab: die Lochplatte 1a, den Einsatz 20 sowie das Gehäuse 2 des Brausekopfes.

Aufgrund der einstückigen Verbindung aller aus demselben weichelastischen Material bestehenden Teile, insbesondere also auch aufgrund der Verbindung zwischen den Ringdichtungen 25, 29 und den Düseneinsätzen 6, 8 bzw. der Stoßschutzplatte 1b ist es möglich, die zur Abdichtung des Brausebodens 1 an dem restlichen Brausekopf erforderlichen Dichtungen bei der Herstellung des Brausebodens 1 selbst ohne besonderen Arbeitsgang mit anzufertigen und an der richtigen Stelle zu positionieren.

Die Funktion des beschriebenen Brausekopfes ist wie folgt:

Das in bekannter Weise durch den Handgriff 2a des Brausekopfes zufließende Wasser wird mittels einer Umstellvorrichtung, die über ein wippenförmiges Betätigungsorgan 17 bedient wird, wahlweise zum ersten Wasserraum 13 oder zum zweiten Wasserraum 16 geleitet.

Steht die Umstellvorrichtung so, daß das Wasser in den ersten Wasserraum 13 gelangt, so kann es von dort über die Düsenkanäle 7 der schlauchförmigen Düseneinsätze 6 und deren Austrittsöffnungen 10 austreten. Aufgrund des verhältnismäßig großen Durchmessers der Austrittsöffnungen 10 ergeben sich verhältnismäßig langsame Wasserstrahlen mit großem Durchmesser, die als "Weichstrahlen" bekannt sind. Diese Wasserstrahlen werden zudem in hier nicht näher interessierender weise mit Luft vermischt, welche über die Durchgangsbohrungen 27, 28 des Brausebodens 1 und die Mittelbohrung 21 des Einsatzes 20 angesaugt wird.

Wenn mittels des wippenförmigen Betätigungsorganes 17 die Umstellvorrichtung so betätigt wird, daß das über den Handgriff 2a zuströmende Wasser in den zweiten Wasserraum 16 gelangt, so strömt dieses Wasser über die Durchtrittsöffnungen 14 der Trennwand 15 in die schlauchartigen Düseneinsätze 8 des Brausebodens 1 über. In den verhältnismäßig schmalen Düsenkanälen 9 der schlauchartigen Düseneinsätze 8, und insbesondere in deren sich konisch auf die Austrittsöffnung 11 zu verjüngenden Endbereichen wird das Wasser stark beschleunigt; es tritt in Form eines verhältnismäßig schmalen Strahles mit hoher Geschwindigkeit aus den Öffnungen 11 aus. Diese Wasserstrahlen werden daher auch "Hartstrahlen" genannt.

## Patentansprüche

1. Brausekopf, insbesondere für eine Handbrause, mit
a) einem im wesentlichen glockenförmigen Gehäuse, in dem mindestens ein mit einem Wasserzulaufkanal verbindbarer Wasserraum ausgebildet ist;
b) einem Brauseboden, welcher das glockenförmige Gehäuse nach unten abschließt und umfaßt:
ba) eine Lochplatte aus starrem Material, die eine Vielzahl von Durchgangsbohrungen aufweist;
bb) eine Vielzahl von schlauchartigen Düseneinsätzen, die aus verhältnismäßig weichem, elastischem Material bestehen, jeweils von einem in einer Wasseraustrittöffnung endenden Düsenkanal durchzogen sind und jeweils durch eine Durchgangsbohrung in der Lochplatte hindurchgeführt sind;
c) einer Dichtung, welche den Brauseboden gegen das Gehäuse oder einen im Gehäuse angeordneten Einsatz abdichtet, die gemeinsam mit den Düseneinsätzen aus demselben Material wie diese hergestellt ist und einstückig mit den Düseneinsätzen zusammenhängt, oder
mehreren Dichtungen, welche den Brauseboden gegen das Gehäuse und einen im Gehäuse angeordneten Einsatz oder mehrere im Gehäuse angeordnete Einsätze abdichten, die gemeinsam mit den Düseneinsätzen aus demselben Material wie diese hergestellt sind und einstückig mit den Düseneinsätzen zusammenhängen,
**dadurch gekennzeichnet, daß**
d) mindestens eine Dichtung (29) über mindestens eine Materialfahne (31) mit mindestens einem Düseneinsatz (6) verbunden ist.

2. Brausekopf nach Anspruch 1, **dadurch gekennzeichnet,**
**daß** sich die Materialfahne (31) an der Innenfläche der Lochplatte (1a) entlang erstreckt.

3. Brausekopf nach Anspruch 2, **dadurch gekennzeichnet,**
**daß** die Materialfahne (31) in einer in der Innenfläche der Lochplatte (1a) eingeformten Nut (32) angeordnet ist.

4. Brausekopf nach einem der vorhergehenden Ansprüche,
**dadurch gekennzeichnet, daß** die Düseneinsätze (6, 8) einstückig mit einer Staßschutzplatte (1b) ausgebildet sind, die im wesentlichen die ganze Außenfläche der Lochplatte (1a) abdeckt und aus demselben Material wie die Düseneinsätze (6, 8) besteht.

5. Brausekopf nach Anspruch 4, **dadurch gekennzeichnet,**
**daß** die Dichtung (25) über mindestens eine Materialfahne (33), die sich durch eine Bohrung (26) in der Lochplatte (1a) hindurcherstreckt, mit der Stoßschutzplatte (1b) verbunden ist.

6. Brausekopf nach Anspruch 3, 4 oder 5, bei welchem
die Dichtung als Ringdichtung ausgebildet ist, **dadurch gekennzeichnet, daß** mehrere Materialfahnen (31, 33) über den Umfang der Dichtung (25, 29) verteilt vorgesehen sind.

## Claims

1. Spray head, particularly for a hand spray, having
a) an essentially bell-shaped housing in which at least one water chamber which can be connected to a water supply duct is constructed;
b) a spray base which closes off the bell-shaped housing in the downward direction and comprises:
ba) a perforated plate which is made of rigid material and has a multitude of through-bores;
bb) a multitude of hose-like nozzle inserts which consist of relatively soft elastic material, are each penetrated by a nozzle duct terminating in a water outlet aperture, and each have a through-bore in the perforated plate passing through them;
c) a seal which seals off the spray base from the housing or from an insert disposed in the said housing and which is manufactured, together with the nozzle inserts, from the same material as the latter and coheres with them in one piece, or
a plurality of seals which seal off the spray base from the housing and from an insert disposed in the said housing or from a plurality of inserts disposed in the latter, and which are manufactured, together with the nozzle inserts, from the same material as the latter and cohere with them in one piece,
**characterised in that**
d) at least one seal (29) is connected, via at least one vane of material (31), to at least one nozzle insert (6).

2. Spray head according to claim 1, **characterised in that** the vane of material (31) extends along on the inner face of the perforated plate (1a).

3. Spray head according to claim 2, **characterised in that** the vane of material (31) is disposed in a groove (32) formed into the inner face of the perforated plate (1a).

4. Spray head according to one of the preceding claims, **characterised in that** the nozzle inserts (6, 8) are constructed in one piece with an impact-protection plate (1b) which essentially masks the entire outer face of the perforated plate (1a) and consists of the same material as the nozzle inserts (6, 8).

5. Spray head according to claim 4, **characterised in that** the seal (25) is connected to the impact-protection plate (1b) via at least one vane of material (33) which extends through a bore (26) in the perforated plate (1a).

6. Spray head according to claim 3, 4 or 5, in which the seal is constructed as an annular seal, **characterised in that** a plurality of vanes of material (31, 33) are provided in a manner distributed over the periphery of the seal (25, 29).

## Revendications

1. Pomme de douche, notamment pour une douche à main, avec :
a) un boîtier essentiellement en forme de cloche, dans lequel est formé au moins un réservoir d'eau pouvant être raccordé à un canal d'arrivée d'eau ;
b) un fond de pomme de douche qui ferme le boîtier en forme de cloche vers le bas et qui comprend :
ba) une plaque perforée en matériau rigide qui présente une multitude de trous de passage,
bb) une multitude d'inserts de buse semblables à des tuyaux, composés d'un matériau élastique relativement mou, respectivement traversés par un canal de buse se terminant dans un orifice de sortie d'eau et qui traversent respectivement un trou de passage de la plaque perforée,
c) un joint d'étanchéité, lequel obture de façon étanche le fond de pomme de douche par rapport au boîtier ou à un insert placé dans le boîtier, qui est fabriqué en commun avec les inserts de buse dans le même matériau que ceux-ci-et qui est rattaché en une seule pièce aux inserts de buse, ou plusieurs joints d'étanchéité, lesquels obturent de façon étanche le fond de pomme de douche par rapport au boîtier et à un insert placé dans le boîtier, ou à plusieurs inserts placés dans le boîtier qui sont fabriqués en commun avec les inserts de buse dans le même matériau que ceux-ci et qui sont rattachés en une seule pièce aux inserts de buse,
**caractérisée en ce que**
c) au moins un joint d'étanchéité (29) est raccordé à au moins un insert de buse (6) à l'aide d'au moins un drapeau de matériau (31).

2. Pomme de douche selon la revendication-1, **caractérisée en ce que** le drapeau de matériau (31) s'étend le long de la surface intérieure de la plaque perforée (1a).

3. Pomme de douche selon la revendication 2, **caractérisée en ce que** le drapeau de matériau (31) est disposé dans une rainure (32) formée dans la surface intérieure de la plaque perforée (1a).

4. Pomme de douche selon l'une des revendications précédentes, **caractérisée en ce que** les inserts de buse (6, 8) sont formés en une seule pièce avec une plaque de protection contre les chocs (1b) qui recouvre essentiellement la surface totale de la plaque perforée (1a) et qui est composée du même matériau que les inserts de buse (6, 8).

5. Pomme de douche selon la revendication 4, **caractérisée en ce que** le joint d'étanchéité (25) est raccordé à la plaque de protection contra les chocs (1b) à l'aide d'au moins un drapeau de matériau (33) qui traverse un trou (26) dans la plaque perforée (1a)

6. Pomme de douche selon la revendication 3, 4 ou 5, dans le cas de laquelle le joint d'étanchéité est formé comme joint annulaire, **caractérisée en ce que** plusieurs drapeaux de matériau (31, 33) sont prévus en étant répartis sur la circonférence du joint d'étanchéité (25, 29).
